# EUROPÄISCHE PATENTSCHRIFT

(11) **EP 2 594 181 B1**
(45) Veröffentlichungstag und Bekanntmachung des Hinweises auf die Patenterteilung: **08.01.2014**
(21) Anmeldenummer: 11401631.4
(22) Anmeldetag: 18.11.2011
(51) Int. Cl.: A47L 15/42, D06F 37/26, D06F 39/12

(54) **Haushaltsmaschine, wie beispielsweise eine Wäschebehandlungsmaschine oder eine Spülmaschine**
Household machine, for example, a laundry treatment machine or dishwasher
Machine ménagère, comme par exemple une machine de traitement du linge ou un lave-vaisselle

(43) Veröffentlichungstag der Anmeldung: 22.05.2013
(73) Patentinhaber: Miele & Cie. KG, 33332 Gütersloh (DE)
(72) Erfinder: Gehrke, Karsten, 33415 Verl (DE); Hoppe, Arnold, 33129 Delbrück (DE); Hunke, Klaus, 33335 Gütersloh (DE); Moll, Felix, 32657 Lemgo (DE); Nagel, Georg, 59320 Ennigerloh (DE); Spohner, Ulrike, 59302 Oelde (DE)

(56) Entgegenhaltungen:
- WO-A1-2005/124008
- DE-A1- 10 101 217
- DE-C1- 19 613 320

## Beschreibung

Die Erfindung betrifft eine Haushaltsmaschine, wie beispielsweise eine Wäschebehandlungsmaschine oder eine Spülmaschine, umfassend ein aus Frontwand, Seitenwänden und einer Rückwand bestehendem Gehäuse, auf dessen oberen Gehäuserand eine das Gehäuse verschließende Abdeckplatte angeordnet ist, die auf dem Gehäuse als separates Teil vorgesehen ist, wobei die Abdeckplatte einen als Kantenschutz ausgebildeten Rahmen aufweist, der auf dem oberen Gehäuserand liegt; wobei der Rahmen mit seinem Auflagebereich auf dem Gehäuserand und dem oberen Gehäuserand im abdeckten Zustand der Abdeckplatte einen Verschluss gegen eindringendes Spritzwasser bilden.

Aus dem Stand der Technik ist gemäß der EP 2 354 294 A1 eine Haushaltsmaschine bekannt, welche als Wäschebehandlungsmaschine oder als eine Spülmaschine ausgebildet sein kann. Dabei umfasst die Haushaltsmaschine ein Gehäuse und eine die Oberseite des Gehäuses abdeckende Abdeckplatte, die auf dem Gehäuse als separates abnehmbares Teil angeordnet ist. Die Abdeckplatte umfasst hierbei einen Kantenschutz. Zur werkzeuglosen Festlegung der Abdeckplatte verfügt diese über am rückwärtigen Rahmenbereich angeformten Hakenelementen, die von außen her in an der Rückwand des Gehäuses vorgesehene Schlitze greifen. Bei dieser Haushaltsmaschine wird es als nachteilig angesehen, dass die Abdeckplatte auf dem Gehäuse zwar plan aufliegt, jedoch der Bereich zwischen Abdeckplatte und Gehäuse und hier insbesondere im Bereich der Seitenwände und Rückwände nicht die hinreichende Dichtigkeit aufweist, weil diese Bereiche nicht spritzwasserschutzresistent sind.

Haushaltsmaschinen der eingangs genannten Art sind aus der DE 101 01 217 A1 und aus der WO 2005/124008 A1 bekannt. Bei der Haushaltsmaschine gemäß DE 101 01 217 A1 wird eine Abdeckplatte verwendet, die einen umlaufenden Kantenschutz besitzt und aus einem feuchtigkeitsdicht beschichteten Holzwerkstoff besteht. Die Abdeckplatte der in der WO 2005/124008 A1 beschriebenen Waschmaschine ist aus Kunststoff hergestellt und besitzt einen umlaufenden Rahmen.

Der Erfindung stellt sich die Aufgabe, eine Haushaltsmaschine, welche ein aus Frontwand, Seitenwänden und einer Rückwand bestehendem Gehäuse gebildet ist, wobei auf dessen oberen Gehäuserand eine das Gehäuse verschließende Abdeckplatte angeordnet ist, derart weiterzubilden, dass im Übergangsbereich zwischen dem Gehäuse und der Abdeckplatte möglichst kein Spritzwasser in das Innere des Gehäuses eindringen kann..

Erfindungsgemäß wird diese Aufgabe durch eine Haushaltsmaschine mit den Merkmalen des Patentanspruchs 1 gelöst. Vorteilhafte Ausgestaltungen und Weiterbildungen der Erfindung ergeben sich aus den nachfolgenden abhängigen Ansprüchen.

Die mit der Erfindung erreichten Vorteile bestehen nun darin, dass auf einfache Weise ein Spritzwasserschutz durch geeignete Geometrien und Verbindungen zwischen den Außenbauteilen wie Abdeckplatte und Gehäuseteilen bereitgestellt wird. Durch eine nach oben gerichtete Sicke auf der oberen Abkantung der Rückwand und zwei Stegen am Deckel wird das Spritzwasser sicher vor dem Eindringen in das Maschinengehäuse abgehalten. Alle Positionsangaben beziehen sich auf die betriebsgemäße Aufstellposition der Haushaltsmaschine. Bei der Seitenwand erfüllt eine Prägung, die niedriger ausgebildet sein kann, als die besagte Sicke auf der Rückwandabkantung, und ein Labyrinth aus drei Stegen am Deckel diese Aufgabe.

Erfindungsgemäß wird hierzu vorgeschlagen, dass der Rahmen des Deckels mit seinem Auflagebereich auf dem Gehäuserand im abgedeckten Zustand der Abdeckplatte einen Verschluss gegen eindringendes Wasser bilden. Hierzu besteht der Verschluss aus einer Überwölbung auf dem Gehäuserandbereich, der mit stegförmigen bzw. streifenförmigen Ausformungen an der Unterseite des Rahmens der Abdeckplatte im aufgesetzten Zustand korrespondiert bzw. zusammenwirkt. Dabei ist die Überwölbung aus dem waagerecht abgekanteten Kantenbereich des Gehäuserandes nach oben herausgeformt. Die Überwölbung ist in Form einer Sicke im Kantenbereich eingeformt. Die am Kantenbereich der Rückwand vorgesehene Sicke ist hierbei höher ausgebildet, als die an den Kantenbereichen der Seitenwände angeordneten Sicken.

Nach einer besonders vorteilhaften Weiterbildung der Erfindung, und hier insbesondere des Kantenschutzes der Abdeckplatte, bestehen die stegförmigen bzw. streifenförmigen Ausformungen an der Unterseite des Rahmens aus wenigstens zwei Stegen. Dabei liegt der erste Steg mit seinem freien Ende im aufgesetzten Zustand der Abdeckplatte auf der Wölbung der Sicke auf. Hierdurch wird eine dichtende Anlage der Abdeckplatte zum Gehäuseoberrand geschaffen. In Weiterbildung ist der zweite Steg versetzt außerhalb der Sicke im aufgesetzten Zustand der Abdeckplatte angeordnet. Der zweite Steg liegt mit seinem freien Ende auf dem Kantenbereich der Seitenwände im aufgesetzten Zustand der Abdeckplatte auf. Dadurch ergibt sich insbesondere eine Art Labyrinth, welches hier insbesondere einen Spritzwasserschutz bietet.

Ein Ausführungsbeispiel der Erfindung ist in den Zeichnungen rein schematisch dargestellt und wird nachfolgend näher beschrieben. Es zeigt:
- Figur 1: eine geschnittene Seitenansicht einer Waschmaschine;
- Figur 2: eine explosionsartige Darstellung der Gehäuseteile einer Waschmaschine gemäß der Figur 1;
- Figur 3: eine geschnittene Teilansicht des Gehäusebereiches mit Abdeckplatte im Bereich der Seitenwand; und
- Figur 4: eine weitere geschnittene Detailansicht des Gehäusebereiches mit aufliegender Abdeckplatte im Bereich der Rückwand.

Die Figur 1 zeigt in der geschnittenen Ansicht eine Haushaltsmaschine 1, wie beispielsweise eine Wäschebehandlungsmaschine, die ein aus einer Frontwand 2, Seitenwänden 3 und 4 und einer Rückwand 5 bestehendes Gehäuse 6 umfasst, wie dies in der explosionsartigen Darstellung der Figur 2 dargestellt ist. In dem gezeigten Beispiel handel es sich um hier eine Waschmaschine mit einem im Gehäuse 6 aufgehängten oder abgestützten Aggregat zum Waschen von Wäsche. Dabei ist auf dem oberen Gehäuserand 7 eine das Gehäuse 6 verschließende Abdeckplatte 8 angeordnet, wie diese in der Figur 1 bzw. auch in den Detailansichten der Figuren 3 und 4 zu erkennen ist. Die Abdeckplatte 8 ist auf dem Gehäuse 6 als ein separates Teil vorgesehen, wobei die Abdeckplatte 8 einen als Kantenschutz 9 ausgebildeten Rahmen 10 aufweist, der auf dem oberen Gehäuserand 7 aufliegt. Hierbei bildet erfindungsgemäß, wie dies beispielsweise aus den Figuren 3 und 4 im Besonderen hervorgeht, der Rahmen 10 mit seinem Auflagebereich auf dem Gehäuserand 7 und dem oberen Gehäuserand 7 im abgedeckten Zustand der Abdeckplatte 8 einen Verschluss 11 gegen eindringendes Spritzwasser. Der Verschluss 11 besteht hierbei aus einer nach oben gerichteten Überwölbung 12 auf dem Gehäuserandbereich 13, der mit nach unten gerichteten stegförmigen und streifenförmigen Ausformungen bzw. Anformungen 14.1 und 14.2 an der Unterseite des Rahmens 10 der Abdeckplatte 8 im aufgesetzten Zustand zusammenwirkt.

Wie insbesondere aus den Figuren 3 und 4 deutlich zu erkennen ist, ist die Überwölbung 12 aus dem waagerecht abgekanteten Kantenbereich 15 des Gehäuserandes 7 herausgeformt. Dabei ist die Überwölbung 12 in Form einer Sicke im Kantenbereich 15 eingeformt. Wie aus der Zusammenschau der Figuren 3 und 4 zu erkennen ist, ist die im Kantenbereich 15 der Rückwand 5 vorgesehene Sicke höher ausgebildet, als die Sicken auf den Kantenbereichen 15 der Seitenwände 3 und 4.

Nach einer besonders vorteilhaften Ausgestaltung der Erfindung bestehen die stegförmigen bzw. streifenförmigen Ausformungen bzw. Anformungen 14.1 und 14.2 an der Unterseite des Rahmens 10 aus wenigstens zwei Stegen, wobei der erste Steg 14.1 mit seinem freien Ende im aufgesetzten Zustand der Abdeckplatte 8 auf der Wölbung 12 bzw. auf dem Scheitel der Sicke 12 aufliegt. Wie insbesondere weiter zu erkennen ist, ist der zweite Steg 14.2 versetzt außerhalb der Sicke im aufgesetzten Zustand der Abdeckplatte 8 angeordnet. Somit ergibt sich, wie in der Figur 3 zu erkennen ist, eine labyrinthartige Dichtung, die besonders dazu geeignet ist Spritzwasser derart abzuhalten, dass es nicht in das Gehäuseinnere eindringen kann, da sich das Wasser einerseits an den Stegen bzw. an der Wölbung 12 niederschlägt bzw. abläuft und zur Außenseite geführt wird. Wie noch aus der Zusammenschau der Figuren 3 und 4 zu erkennen ist, liegt der zweite Steg 14.2 mit seinem freien Ende auf dem Kantenbereich 15 der Seitenwände 3, 4 im aufgesetzten Zustand der Abdeckplatte 8 auf. Dies ist insbesondere in der Figur 3 zu erkennen.

## Patentansprüche

1. Haushaltsmaschine (1), wie beispielsweise eine Wäschebehandlungsmaschine oder eine Spülmaschine, umfassend ein aus Frontwand (2), Seitenwänden (3) und (4) und einer Rückwand (5) bestehendem Gehäuse (6), auf dessen oberen Gehäuserand (7) eine das Gehäuse (6) verschließende Abdeckplatte (8) angeordnet ist, die auf dem Gehäuse (6) als separates Teil vorgesehen ist, wobei die Abdeckplatte (8) einen als Kantenschutz (9) ausgebildeten Rahmen (10) aufweist, der auf dem oberen Gehäuserand (7) liegt, wobei der Rahmen (10) mit seinem Auflagebereich auf dem Gehäuserand (7) und dem oberen Gehäuserand (7) im abdeckten Zustand der Abdeckplatte (6) einen Verschluss (11) gegen eindringendes Spritzwasser bilden,
**dadurch gekennzeichnet,**
**dass** der Verschluss (11) aus einer Überwölbung (12) auf dem Gehäuserandbereich (13) besteht, der mit stegförmigen bzw. streifenförmigen Ausformungen (14.1) und (14.2) an der Unterseite des Rahmens (10) der Abdeckplatte (6) im aufgesetzten Zustand zusammenwirkt.

2. Haushaltsmaschine nach Anspruch 1,
**dadurch gekennzeichnet,**
**dass** die Überwölbung (12) aus dem waagerecht abgekanteten Kantenbereich (15) des Gehäuserandes (7) herausgeformt ist.

3. Haushaltsmaschine nach Anspruch 2,
**dadurch gekennzeichnet,**
**dass** die Überwölbung (12) in Form einer Sicke im Kantenbereich (15) eingeformt ist.

4. Haushaltsmaschine nach Anspruch 1 und 2,
**dadurch gekennzeichnet,**
**dass** die am Kantenbereich (15) der Rückwand (5) vorgesehene Sicke höher ausgebildet ist, als die auf den Kantenbereichen (15) der Seitenwände (4) und (5) angeordneten Sicken.

5. Haushaltsmaschine nach Anspruch 1,
**dadurch gekennzeichnet,**
**dass** die stegförmigen bzw. streifenförmigen Ausformungen (14.1) und (14.2) an der Unterseite des Rahmens (10) aus wenigstens zwei Stegen bestehen.

6. Haushaltsmaschine nach Anspruch 5,
**dadurch gekennzeichnet,**
**dass** der erste Steg mit seinem freien Ende im aufgesetzten Zustand der Abdeckplatte auf der Überwölbung (12) der Sicke aufliegt.

7. Haushaltsmaschine nach Anspruch 5,
**dadurch gekennzeichnet,**
**dass** der zweite Steg versetzt außerhalb der Sicke im aufgesetzten Zustand der Abdeckplatte (8) angeordnet ist.

8. Haushaltsmaschine nach Anspruch 7,
**dadurch gekennzeichnet,**
**dass** der zweite Steg mit seinem freien Ende auf dem Kantenbereich (15) der Seitenwände (4) und (5) im aufgesetzten Zustand der Abdeckplatte (8) aufliegt.

## Claims

1. Domestic appliance (1), such as a laundry treatment appliance or a dishwasher, comprising a housing (6) consisting of a front wall (2), side walls (3) and (4), and a rear wall (5), on the upper housing edge (7) of which housing a cover plate (8) closing the housing (6) is arranged, which cover plate is provided on the housing (6) as a separate part, the cover plate (8) comprising a frame (10) configured as an edge protector (9), which frame rests on the upper housing edge (7), the contact region of the frame (10) on the housing edge (7) and the upper housing edge (7) forming a seal (11) against penetrating spray water in the covered state of the cover plate (6),
**characterised in that**
the seal (11) consists of an arch (12) on the housing edge region (13) which cooperates with the web-shaped and strip-shaped formations (14.1) and (14.2), respectively, on the lower side of the frame (10) of the cover plate (6) in the superimposed state.

2. Domestic appliance according to claim 1,
**characterised in that**
the arch (12) is formed from the horizontally chamfered edge region (15) of the housing edge (7).

3. Domestic appliance according to claim 2,
**characterised in that**
the arch (12) is moulded in the shape of a bead in the edge region (15).

4. Domestic appliance according to claims 1 and 2,
**characterised in that**
the bead provided at the edge region (15) of the rear wall (5) is designed to be higher than the beads arranged on the edge regions (15) of the side walls (4) and (5).

5. Domestic appliance according to claim 1,
**characterised in that**
the web-shaped and strip-shaped formations (14.1) and (14.2), respectively, on the lower side of the frame (10) consist of at least two webs.

6. Domestic appliance according to claim 5,
**characterised in that**
the free end of the first web rests on the arch (12) of the bead in the superimposed state of the cover plate.

7. Domestic appliance according to claim 5,
**characterised in that**
the second web is arranged so as to be offset outside the bead in the superimposed state of the cover plate (8).

8. Domestic appliance according to claim 7,
**characterised in that**
the free end of the second web rests on the edge region (15) of the side walls (4) and (5) in the superimposed state of the cover plate (8).

## Revendications

1. Appareil électroménager (1), comme par exemple une machine de traitement du linge ou un lave-vaisselle, comprenant un carter (6) composé d'une paroi frontale (2), de parois latérales (3) et (4) et d'une paroi arrière (5), et sur le bord de carter (7) supérieur duquel est disposée une plaque de recouvrement (8) qui ferme le carter (6) et qui est prévue sur le carter (6) en tant que partie séparée, la plaque de recouvrement (8) présentant un cadre (10) qui est réalisé en tant que protection de bord (9) et qui est placé sur le bord de carter (7) supérieur, le cadre (10), avec sa zone d'appui sur le bord de carter (7) et le bord de carter (7) supérieur, formant, dans l'état de recouvrement de la plaque de recouvrement (6), une fermeture (11) contre l'intrusion de projections d'eau,
**caractérisé en ce que**
la fermeture (11) se compose d'une voûte (12) sur la zone de bord de carter (13) qui coopère avec des formes (14.1) et (14.2) de type nervure ou respectivement bande sur le côté inférieur du cadre (10) de la plaque de recouvrement (6) dans l'état mis en place.

2. Appareil électroménager selon la revendication 1,
**caractérisé en ce que**
la voûte (12) est formée à partir de la zone de bord (15), repliée horizontalement, du bord de carter (7).

3. Appareil électroménager selon la revendication 2,
**caractérisé en ce que**
la voûte (12) est formée en forme de moulure dans la zone de bord (15).

4. Appareil électroménager selon les revendications 1 et 2,
**caractérisé en ce que**
la moulure prévue sur la zone de bord (15) de la paroi arrière (5) est réalisée plus haute que les moulures disposées sur les zones de bord (15) des parois latérales (4) et (5).

5. Appareil électroménager selon la revendication 1,
**caractérisé en ce que**
les formes (14.1) et (14.2) de type nervure ou respectivement bande sur le côté inférieur du cadre (10) se composent d'au moins deux nervures.

6. Appareil électroménager selon la revendication 5,
**caractérisé en ce que**
la première nervure repose, avec son extrémité libre, sur la voûte (12) de la moulure dans l'état mis en place de la plaque de recouvrement.

7. Appareil électroménager selon la revendication 5,
**caractérisé en ce que**
la deuxième nervure est disposée de façon décalée à l'extérieur de la moulure dans l'état mis en place de la plaque de recouvrement (8).

8. Appareil électroménager selon la revendication 7,
**caractérisé en ce que**
la deuxième nervure repose, avec son extrémité libre, sur la zone de bord (15) des parois latérales (4) et (5) dans l'état mis en place de la plaque de recouvrement (8).
